# EUROPÄISCHE PATENTSCHRIFT

(11) **EP 1 233 648 B1**
(45) Veröffentlichungstag und Bekanntmachung des Hinweises auf die Patenterteilung: **05.11.2008**
(21) Anmeldenummer: 01890336.9
(22) Anmeldetag: 12.12.2001
(51) Int. Cl.: H04R 19/04

(54) **Elektroakustischer Wandler**
Electroacoustic transducer
Transducteur électroacoustique

(30) Priorität: 14.02.2001 AT 2272001
(43) Veröffentlichungstag der Anmeldung: 21.08.2002
(73) Patentinhaber: AKG Acoustics GmbH, 1230 Wien (AT)
(72) Erfinder: Pavlovic, Gino, Dipl.-Ing., 1200 Wien (AT)
(74) Vertreter: Patentanwälte BARGER, PISO & PARTNER

(56) Entgegenhaltungen:
- US-A- 2 115 129
- US-A- 3 991 285
- US-A- 4 450 929

## Beschreibung

Die Erfindung betrifft einen elektroakustischen, als Schallnehmer arbeitenden, in eine Mikrofonkapsel einbaubaren, auf elektrostatischer Basis arbeitenden Wandler mit einer Elektrode und einer Membrane, die durch einen Distanzring in Abstand voneinander gehalten werden, wobei an der Elektrode, bevorzugt auf der der Membrane abgewandten Seite, zumindest ein elektrischer Widerstand angeordnet, bevorzugt angeklebt, ist, der während des Betriebes des Mikrofons mit einer Spannungsquelle verbindbar ist, entsprechend dem Oberbegriff des Anspruches 1.

Ein derartiger Wandler ist aus der US 3,991,285 A bekannt. Dort hat der Widerstand die Form eines Ringes und hält die Elektrode an ihrem Platz, während er gleichzeitig als hochohmiger Widerstand im Schaltkreis für die Polarisierungsspannung oder im Schaltkreis für den im Mikrofon angeordneten (Vor-) Verstärker dient. Eine Erwärmung des Widerstandes findet wegen seiner notwendigerweise hochohmigen Ausführung nicht in merklichem Ausmaß statt.

Der Gegenstand der Erfindung ist somit ein elektrostatisches Mikrofon. Die Elektroden des elektrostatischen Wandlers sind eine elastische, gespannt gehaltene Membrane und eine starre Elektrode, die meist nur Elektrode genannt wird. Beide bilden einen Kondensator, dessen Kapazität sich durch Druckschwankungen des Schallfeldes verändert. Da zwischen den Elektroden des elektrostatischen Wandlers ein elektrisches Feld aufgebaut ist, ist es möglich, die Kapazitätsänderungen des Wandlers mit Hilfe eines nachgeschalteten Verstärkers in elektrische Spannungsänderungen umzuwandeln.

Elektrostatische Kapseln können im Bezug auf die Art der Aufbringung des elektrischen Feldes zwischen ihren Elektroden in zwei Gruppen aufgeteilt werden :
1. Elektrostatische Kapseln, bei denen die Ladungen mit Hilfe einer extern angelegten Spannung aufgebracht werden - Kondensatorkapseln.
2. Elektrostatische Kapseln, bei denen die Ladungen auf der Elektrode oder Membrane "eingefroren" sind, so dass dadurch eine extern angelegte Spannung obsolet wird - Elektretkapsel.

Neben verschiedenen Vorteilen gegenüber anderen Schallnehmerarten haben beide angeführten Arten elektrostatischer Schallnehmer einen großen Nachteil: Sie sind gegen Luftfeuchtigkeit empfindlich. Da, elektrisch gesehen, der oben beschriebene Kondensator hochohmig ist, ist es für eine erfolgreiche elektroakustische Umwandlung unbedingt notwendig, dass die erste Stufe des nachgeschalteten Verstärkers auch hochohmig ausgeführt ist. Es ist einleuchtend, dass erhöhte Luftfeuchtigkeit bei hochohmigen elektrischen Vorrichtungen eine große Gefahr im Bezug auf ihre Zuverlässigkeit darstellt. Einen 100 %-igen Schutz des Verstärkers vor negativen Einflüssen der Luftfeuchtigkeit ist durch konsequentes Anwenden der bekannten Ablackierungsmaßnahmen zu erreichen. Dabei wird durch Versiegeln mit verschiedenen Lackarten erfolgreich verhindert, dass die Luftfeuchtigkeit die elektrischen Eigenschaften des Verstärkers negativ beeinflussen kann. Bei der Kapsel stellt sich der Feuchteschutz wesentlich komplizierter dar. Die einzige direkte Isolierstrecke zwischen den Elektroden des Kondensators ist der Distanzring. Eine erhöhte Luftfeuchtigkeit bewirkt einen Niederschlag, der sich im Bereich des Distanzringes negativ auf die Qualität der Isolierstrecke auswirkt und sich im Betrieb des Mikrofons durch ein unangenehmes Prasselgeräusch bemerkbar macht.

Nach derzeitigem Stand der Technik versucht man dem Problem so beizukommen, dass die Isolationsstrecke zwischen Elektrode und Membrane möglichst groß ausgebildet wird. Das führt aber zur Vergrößerung und Verteuerung der Kapsel und doch nur zu einer kleinen und ungenügenden Verbesserung der Unempfindlichkeit gegen Feuchtigkeit.

Es ist Ziel der Erfindung, einen besseren Schutz als bisher gegen die Gefahr des Kurzschlusses zwischen den Elektroden eines Mikrofons der eingangs genannten Art bei hoher Feuchtigkeit in der Umgebung zu sichern, ohne dass dadurch die Baugröße der Mikrofonkapsel oder die Herstellungskosten für sie wesentlich ansteigen.

Erfindungsgemäß werden diese Ziele dadurch erreicht, dass außerhalb der Mikrofonkapsel ein elektrischer Widerstand mit bekannter Temperaturempfindlichkeit angeordnet ist, und dass sowohl der außerhalb der Mikrofonkapsel als auch der innerhalb der Mikrofonkapsel angeordnete Widerstand mit einem Meß- und Regelschaltkreis verbunden sind, der in Abhängigkeit der gemessenen Widerstandswerte die Stromzufuhr zum innerhalb der Mikrofonkapsel angeordneten Widerstand regelt.

Durch diese Maßnahme wird die starre Elektrode und damit ihr Randbereich und so der sensible Bereich der Membranhalterung um einige Bruchteile von Graden über die Umgebungstemperatur erwärmt, was bereits ausreicht, um die Kondensation zuverlässig zu verhindern. Da an der Rückseite der Elektrode stets ein Hohlraum vorgesehen ist, der aus Gründen der Akustikabstimmung unbedingt notwendig ist, werden die Abmessungen der Kapsel nicht verändert.

Die Stromzufuhr stellt kein Problem dar und kann über eigene Leitungen, durch die ja kaum Leistung übertragen werden muss und die deshalb dünn ausgeführt werden können, erfolgen. Bekanntermaßen benötigen Mikrofone, die auf elektrostatischer Basis arbeiten, für die Energieversorgung des der Kapsel nachgeschalteten Verstärkers eine Spannungsquelle, welche wiederum entweder aus einem eigenen Batteriespeisegerät oder aus einer sogenannten Phantomspeisung (Mischpult) zur Verfügung gestellt wird. Auch diese Phantomspeisung kann für den Betrieb des Widerstandes verwendet werden.

Die Erfindung wird anhand der Zeichnung näher erläutert. Dabei zeigt

Die Fig. 1 ein elektrostatisches Mikrofon im Schnitt und
die Fig. 2 ein Detail in vergrößertem Maßstab mit einem erfindungsgemäß befestigten Widerstand.

Die Fig. 1 zeigt einen üblichen Elektrostatischen Wandler im Schnitt. Eine Membrane 1 ist mit Hilfe eines Membranringes 2 in den Kapselträger 3 eingesetzt. Der Distanzring 4 hält die Membrane 1 und die Elektrode 5 auf einem kleinen Abstand von etwa 40 µm oder weniger voneinander und ist aus einem elektrisch gut isolierendem Material, bevorzugt aus einer Folie, angefertigt. Hinter der Elektrode, im Abstand von ihr und im Kapselträger 3 eingesetzt, befindet sich eine akustische Reibung 6, die für die akustische Abstimmung der Kapsel notwendig ist.

Aus der Fig. 2 ist die Erfindung ersichtlich. Ein Teil der Elektrode 5 ist stark vergrößert dargestellt. Auf der Elektrode ist ein elektrischer Widerstand 7 befestigt, der an eine Spannungsquelle angeschlossen ist. Seine Funktion ist es, die Elektrode 5 zu beheizen. Um den Niederschlag von Wasserdampf gezielt zu erreichen oder zu verhindern, ist es in einer mit Wasserdampf "kontaminierten" Umgebung notwendig und ausreichend, einen kleinen Temperaturunterschied von nur einigen Zehntel °C zwischen zwei Bereichen oder Bauteilen zu schaffen.

Da die Mikrofonkapsel in ein Mikrofongehäuse eingebaut wird, und sie mit einem Gitterkorb vor mechanischen Beschädigungen geschützt wird, ist es leicht, einen solchen Temperaturunterschied zwischen dem Kapselinnerem und dem Mikrofongehäuse oder der Gitterkappe zu erreichen. Dadurch wird das Kondensieren in der Kapsel verhindert und die Kapsel wird zuverlässig gegen die Feuchtigkeit der Luft geschützt.

Eine bevorzugte Variante der Erfindung sieht einen elektrischen Regelkreis vor, der es erlaubt, auch bei stark unterschiedlichen Außentemperaturen einen vorgegebenen Temperaturunterschied zwischen dem Kapselinneren und dem Mikrofongehäuse aufrecht zu erhalten bzw. zu schaffen. Ein derartiger Regelkreis ist in Kenntnis der Erfindung für den Fachmann leicht zu konzipieren. So kann beispielsweise ein elektrischer Widerstand mit bekannter Temperaturempfindlichkeit außerhalb der Kapsel angeordnet werden. Die Größe dieses Widerstandes und die Größe des Heizwiderstandes an der Elektrode werden im Betrieb periodisch oder ständig miteinander verglichen. In Abhängigkeit vom Ergebnis des Vergleiches wird die Stromstärke durch den Heizwiderstand so lange geändert, bis der gewünschte Temperaturunterschied erreicht ist. So wird einerseits die Kapsel vor Überheizen geschützt, anderseits der Stromverbrauch minimiert und darüberhinaus der Feuchteschutz über einen großen Bereich der Umgebungstemperatur gewährleistet.

Als Heizwiderstand 7 kann jeder Ohm'sche Widerstand verwendet werden, bevorzugt werden besonders bei der zuletzt genannten Variante der Erfindung Widerstände mit bekanntem Temperaturkoeffizienten verwendet. Als Klebstoff kommen alle in der Elektrotechnik üblichen Klebstoffe in Frage, in Kenntnis der Zusammensetzung der verwendeten Elektrode 5 und des Widerstandes 7 kann der Fachmann die Auswahl leicht treffen.

## Patentansprüche

1. Elektroakustischer, als Schallnehmer arbeitender, in eine Mikrofonkapsel einbaubarer, auf elektrostatischer Basis arbeitender Wandler mit einer Elektrode (5) und einer Membrane (1), die durch einen Distanzring (4) in Abstand voneinander gehalten werden, wobei an der Elektrode (5), bevorzugt auf der der Membrane (1) abgewandten Seite, zumindest ein elektrischer Widerstand (7) angeordnet, bevorzugt angeklebt, ist, der während des Betriebes des Mikrofons mit einer Spannungsquelle verbindbar ist, **dadurch gekennzeichnet, dass** außerhalb der Mikrofonkapsel ein elektrischer Widerstand mit bekannter Temperaturempfindlichkeit angeordnet ist, und dass sowohl der außerhalb der Mikrofonkapsel als auch der innerhalb der Mikrofonkapsel angeordnete Widerstand mit einem Meß- und Regelschaltkreis verbunden sind, der in Abhängigkeit der gemessenen Widerstandswerte die Stromzufuhr zum innerhalb der Mikrofonkapsel angeordneten Widerstand (7) regelt.

## Claims

1. An electroacoustic transducer, which operates as a noise receiver and may be incorporated into a microphone capsule and operates electrostatically, with an electrode (5) and a membrane (1), which are held spaced from one another by a spacer ring (4), wherein arranged on the electrode (5), preferably secured to it by adhesive and preferably on the side remote from the membrane (1), there is at least one electrical resistance (7), which is connectable during operation of the microphone to a voltage source, **characterised in that** arranged outside the microphone capsule there is an electrical resistance with a known temperature sensitivity and that both the resistance arranged outside the microphone capsule and also the resistance arranged inside the microphone capsule are connected to a measuring and control circuit, which controls the current supply to the resistance (7) arranged within the microphone capsule in dependence on the measured resistance values.

## Revendications

1. Transducteur électro-acoustique fonctionnant comme capteur acoustique, montable dans une capsule microphonique, fonctionnant à base électrostatique, comportant une électrode (5) et une membrane (1), qui sont maintenues à distance mutuelle par une bague d'écartement (4), au moins une résistance électrique (7) étant disposée, de préférence collée, sur l'électrode (5), de préférence sur le côté opposée à la membrane (1), ladite résistance pouvant être connectée à une source de tension pendant le fonctionnement du microphone, **caractérisé en ce qu'**une résistance électrique ayant une sensibilité à la température connue est disposée a l'extérieur de la capsule microphonique, et **en ce que** aussi bien la résistance disposée à l'extérieur de la capsule microphonique que celle disposée à l'intérieur de la capsule microphonique sont connectées à un circuit de mesure et de réglage qui, en fonction des valeurs de résistance mesurées, règle l'alimentation en courant de la résistance (7) disposée à l'intérieur de la capsule microphonique.
